# EUROPÄISCHE PATENTSCHRIFT

(11) **EP 1 341 691 B1**
(45) Veröffentlichungstag und Bekanntmachung des Hinweises auf die Patenterteilung: **14.07.2004**
(21) Anmeldenummer: 01270447.4
(22) Anmeldetag: 27.09.2001
(51) Int. Cl.: B61L 3/12

(54) **ZUGBEEINFLUSSUNGSEINRICHTUNG**
INFLUENCING DEVICE FOR TRAINS
DISPOSITIF PERMETTANT D'INFLUENCER LES TRAINS

(30) Priorität: 14.12.2000 DE 10063979
(43) Veröffentlichungstag der Anmeldung: 10.09.2003
(73) Patentinhaber: SIEMENS AKTIENGESELLSCHAFT, 80333 München (DE)
(72) Erfinder: ROSENKRANZ, Uwe, 38104 Braunschweig (DE)
(86) Internationale Anmeldenummer: PCT/DE2001/003763
(87) Internationale Veröffentlichungsnummer: WO 2002/047955

(56) Entgegenhaltungen:
- DE-A- 19 630 575
- US-A- 3 937 432
- US-A- 5 415 369

## Beschreibung

Die Erfindung bezieht sich auf eine Zugbeeinflussungseinrichtung zum drahtlosen Übertragen von Datensignalen an ein sich im Anrückbereich mindestens eines Eisenbahnsignals befindliches Schienenfahrzeug, wobei die Datensignale den Signalbegriff des Eisenbahnsignals angeben.

Eine derartige Zugbeeinflussungseinrichtung ist aus der deutschen Offenlegungsschrift 44 20 215 bekannt. Diese vorbekannte Zugbeeinflussungseinrichtung weist im Anrückbereich eines Eisenbahnsignals im Gleis verlegte Linienleiter auf, mit denen Datensignale drahtlos durch induktive Kopplung zwischen Linienleiter und einer schienenfahrzeugseitigen Empfangsantenne zum Schienenfahrzeug übermittelt werden. Die Datensignale enthalten als Nutzinformation den Signalbegriff des Eisenbahnsignals und sind daher zum vorzeitigen Aufwerten von fahrteinschränkenden Signalbegriffen geeignet. Eine funtbasierte Zugbeeinflussungseinrichtung wird in DE 196 30 575 A1 gezeigt.

Der Erfindung liegt die Aufgabe zugrunde, eine Zugbeeinflussungseinrichtung anzugeben, die einen geringeren Wartungsaufwand erfordert als die vorbekannte Zugbeeinflussungseinrichtung.

Diese Aufgabe wird ausgehend von einer Zugbeeinflussungseinrichtung der eingangs angegebenen Art erfindungsgemäß durch die Merkmale des Anspruches 1 gelöst.

Ein wesentlicher Vorteil der erfindungsgemäßen Zugbeeinflussungseinrichtung besteht darin, dass sie keinen streckenseitigen Wartungsaufwand mehr erfordert, weil im Gleis keine Antenneneinrichtungen wie Linienleiter oder dergleichen mehr vorhanden sind. Dies wird bei der erfindungsgemäßen Zugbeeinflussungseinrichtung konkret dadurch erreicht, dass die Datensignale über Funk übermittelt werden. Eine Funkverbindung unterscheidet sich von der eingangs im Zusammenhang mit der vorbekannten Zugbeeinflussungseinrichtung erwähnten induktiven Kopplung von Magnetfeldern dadurch, dass die Datensignale mit "Wellen" und nicht mit "Feldern" übertragen werden. Bei der induktiven Kopplung erfolgt die Datensignalübertragung im Nahfeld der im Gleis verlegten Linienleiter, wodurch lediglich Abstände von wenigen 10 cm zwischen Linienleiter und Schienenfahrzeug überbrückt werden können; aus diesem Grunde ist es bei der vorbekannten Zugbeeinflussungseinrichtung erforderlich, dass im gesamten Anrückbereich des Eisenbahnsignals Linienleiter verlegt sind. Abgesehen von den dadurch bei der Installation der vorbekannten Zugbeeinflussungseinrichtung entstehenden hohen Installationskosten führt dies auch zu einem hohen Wartungsaufwand, weil der Linienleiter im gesamten Anrückbereich regelmäßig auf seine Unversehrtheit hin kontrolliert werden muss. Im Unterschied dazu wird bei einer Übertragung mit "Wellen" - wie bei der erfindungsgemäßen Zugbeeinflussungseinrichtung - eine sehr große Sendereichweite erreicht, weil sich nämlich die Wellen von der Antenne ablösen und die Datensignalübertragung im "Fernfeld" statt im "Nahfeld" erfolgt. Aufgrund der großen Reichweite der Wellen ist bei der erfindungsgemäßen Zugbeeinflussungseinrichtung keine im Gleisbett des Anrückbereichs verlegte Antenne mehr erforderlich, wodurch der Wartungsaufwand deutlich reduziert ist; denn streckenseitige Wartungsarbeiten sind lediglich noch an der Funkeinrichtung durchzuführen und nicht mehr im gesamten Anrückbereich. Ein weiterer wesentlicher Vorteil der erfindungsgemäßen Zugbeeinflussungseinrichtung besteht darin, dass sie sehr ungefährdet ist von Vandalismus oder Diebstahl, weil nämlich im Gleis keine Linienleiter - also hochwertige Kupferleitungen - mehr verlegt sind, die gestohlen oder beschädigt werden könnten. Ein dritter wesentlicher Vorteil der erfindungsgemäßen Zugbeeinflussungseinrichtung besteht darin, dass zum Abstrahlen der Datensignale Richtantennen vorgesehen sind; durch den Einsatz der Richtantennen wird nämlich erreicht, dass die Sendeenergie der Antenne fast ausschließlich auf den Anrückbereich des Eisenbahnsignals beschränkt wird; zum einen reduziert dies die Gefahr, dass Schienenfahrzeuge auf anderen Gleisen Datensignale empfangen und auswerten können, die eigentlich nicht für sie gedacht sind, und zum anderen wird Sendeenergie gespart, weil nur der Anrückbereich mit "Wellen" bestrahlt werden muss.

Um zu erreichen, dass die Funkeinrichtung die Datensignale möglichst ausschließlich in den "eigenen" Anrückbereich sendet - also in den Anrückbereich des zugeordneten Eisenbahnsignals - wird es als vorteilhaft angesehen, wenn die mindestens eine Richtantenne für ihre Hauptstrahlkeule mindestens einen Antennengewinn von 10 aufweist. Unter dem Antennengewinn (G) wird dabei das Verhältnis bzw. der Quotient zwischen maximaler Strahlungsintensität (S1) der Richtantenne in Hauptstrahlrichtung und der maximalen Strahlungsintensität (S2) einer sogenannten "isotropen" Antenne verstanden; eine isotrope Antenne ist eine Antenne, die in alle Raumrichtungen die gleiche Strahlungsintensität abgibt. Es soll also gelten:$\text{G = S1/S2 ≥ 10}$

Besonders kostengünstig sind Standard-Funkeinrichtungen wie beispielsweise DECT-, GSM-, UMTS- oder Bluetooth-Funkeinrichtungen, so dass es als vorteilhaft angesehen wird, wenn solche Standard-Funkeinrichtungen bei der erfindungsgemäßen Zugbeeinflussungseinrichtung eingesetzt werden.

Für den Fall, dass der Anrückbereich durch eine Gleisanlage mit sich verzweigenden Gleisen mit mehreren Eisenbahnsignalen gebildet ist, wird es gemäß einer Weiterbildung der erfindungsgemäßen Zugbeeinflussungseinrichtung als vorteilhaft angesehen, wenn jedem Eisenbahnsignal jeweils eine eigene Funkeinrichtung mit mindestens einer in Richtung des jeweiligen Anrückbereichs ausgerichteten Richtantenne zugeordnet ist, wobei jede Funkeinrichtung Datensignale sendet, die den Signalbegriff sowie eine Signalkennung des jeweils zugeordneten Eisenbahnsignals angeben. In dem Schienenfahrzeug ist dann eine die Datensignale empfangende Empfangseinrichtung vorzusehen, die von den empfangenen Datensignale ausschließlich diejenigen Datensignale verwertet, die als Signalkennung eine das Eisenbahnsignal, auf das das Schienenfahrzeug vorrücken soll, bezeichnende Sollkennung enthalten. Ein Vorteil dieser Weiterbildung ist darin zu sehen, dass jedes Eisenbahnsignal seine eigene Funkeinrichtung aufweist und somit autark arbeiten kann.

Um sicherzustellen, dass die Schienenfahrzeuge ausschließlich die Datensignale verwerten, die sich auf ihr "Zielsignal" beziehen und keine anderen, muss den Datensignalen also jeweils eine Signalkennung beigefügt werden, die das Eisenbahnsignal, von dem sie stammen, genau bezeichnen. Dies lässt sich besonders einfach und damit vorteilhaft dadurch erreichen, dass die Signalkennung durch eine "Datenratekodierung" übertragen wird. Dies bedeutet konkret, dass jeder Funkeinrichtung als Sollkennung ein individueller Datenratewert zugeordnet ist, der sich von den Datenratewerten der übrigen Funkeinrichtungen unterscheidet, die Funkeinrichtungen derart ausgestaltet sind, dass sie die Datensignale jeweils mit der der Sollkennung entsprechenden Datenrate übertragen, und die schienenfahrzeugseitige Empfangseinrichtung derart ausgestaltet ist, dass sie von den empfangenen Datensignalen ausschließlich diejenigen Datensignale verwertet, die mit der der Sollkennung entsprechenden Datenrate gesendet sind.

Besonders kostengünstig und damit vorteilhaft lässt sich die erfindungsgemäße Zugbeeinflussungseinrichtung herstellen, wenn alle Funkeinrichtungen mit derselben Trägerfrequenz bzw. Sendefrequenz arbeiten, weil dann alle Funkeinrichtungen identisch aufgebaut sein können. Es wird daher als vorteilhaft angesehen, wenn alle Funkeinrichtungen derart ausgestaltet sind, dass sie unabhängig voneinander ihre Datensignale mit derselben Trägerfrequenz übertragen und dabei denselben Datentelegrammtyp verwenden, wobei jede Funkeinrichtung nach der vollständigen Übertragung eines Datentelegramms jeweils eine funkeinrichtungsindividuelle Sendepause einhält, während der keine Datensignale gesendet werden, und die schienenfahrzeugseitige Empfangseinrichtung derart ausgestaltet ist, dass sie die empfangenen Datensignale nur dann auswertet, sofern diese in Zeitintervallen empfangen wurden, in denen ausschließlich eine einzige der Funkeinrichtungen gesendet hat.

Die erfindungsgemäße Zugbeeinflussungseinrichtung lässt sich beispielsweise zum vorzeitigen Aufwerten von fahrteinschränkenden Signalbegriffen verwenden.

Die Erfindung bezieht sich außerdem auf ein Verfahren zum drahtlosen Übertragen von Datensignalen an ein sich im Anrückbereich mindestens eines Eisenbahnsignals befindliches Schienenfahrzeug, wobei die Datensignale den Signalbegriff des Eisenbahnsignals angeben.

Ein derartiges Verfahren ist aus den eingangs genannten Offenlegungsschriften bekannt.

Um bei einem solchen Verfahren einen geringen Wartungsaufwand der zur Durchführung des Verfahrens erforderlichen Komponenten zu erreichen, werden erfindungsgemäß die Merkmale gemäß Anspruch 4 vorgeschlagen.

Vorteilhafte Ausgestaltungen des erfindungsgemäßen Verfahrens sind in Unteransprüchen angegeben. Die Vorteile des erfindungsgemäßen Verfahrens und die der vorteilhaften Ausgestaltungen des erfindungsgemäßen Verfahrens entsprechen den Vorteilen der erfindungsgemäßen Zugbeeinflussungseinrichtung und deren Weiterbildungen.

Zur Erläuterung der Erfindung zeigt
Figur 1 eine Gleisanlage mit einem Ausführungsbeispiel für eine erfindungsgemäße Zugbeeinflussungseinrichtung, mit der sich auch das erfindungsgemäße Verfahren durchführen lässt,
Figur 2 ein Ausführungsbeispiel für ein mit der Zugbeeinflussungseinrichtung gemäß Figur 1 zu versendendes Datentelegramm und
Figur 3 Datentelegramme von Funkeinrichtungen der Zugbeeinflussungseinrichtung gemäß Figur 1 im zeitlichen Verlauf.

Die Figur 1 zeigt eine Gleisanlage 5 mit beispielsweise 4 Eisenbahnsignalen 10, 15, 20 und 25, die jeweils einem Gleis der Gleisanlage 5 zugeordnet sind; konkret ist ein erstes Eisenbahnsignal 10 einem ersten Gleis 30, ein zweites Eisenbahnsignal 15 einem zweiten Gleis 35, ein drittes Eisenbahnsignal 20 einem dritten Gleis 40 und ein viertes Eisenbahnsignal 25 einem vierten Gleis 45 zugeordnet. Die vier Gleise 30, 35, 40 und 45 sind über drei Weichen 50, 55 und 60 mit einem Zuführgleis 70 verbunden, über das Schienenfahrzeuge zu den vier Gleisen 30, 35, 40 und 45 gelangen können. In der Figur 1 ist die Fahrtrichtung der Schienenfahrzeuge mit einem Pfeil mit dem Bezugszeichen 80 gekennzeichnet. Im Bereich des Zuführgleises 70 ist eine Sendeeinrichtung 90 angeordnet, die beispielsweise über Funk oder über einen Linienleiter mit vorbeifahrenden Schienenfahrzeuge Informationssignale austauschen kann.

Der jeweils in Fahrtrichtung vor den Eisenbahnsignalen befindliche Gleisbereich der Gleise 30, 35, 40 und 45 soll nachfolgend Anrückbereich dieser Gleise genannt werden.

Die Eisenbahnsignale 10, 15, 20 und 25 sind jeweils mit einer Funkeinrichtung ausgestattet, die Datensignale in Richtung ihres jeweiligen Anrückbereichs sendet. Hierzu sind die Funkeinrichtungen jeweils mit einer Richtantenne ausgestattet, die in Richtung des Anrückbereiches des zugeordneten Eisenbahnsignals ausgerichtet sind; dies ist in der Figur 1 durch die gestrichelt gezeichneten Hauptstrahlkeulen 140, 145, 150 und 160 der Richtantennen schematisch dargestellt.

Bei den Datensignalen, die von den Richtantennen der Eisenbahnsignale 10, 15, 20 und 25 abgestrahlt werden, handelt es sich um Datensignale, die den jeweiligen Signalbegriff des Eisenbahnsignals angeben und eine das Eisenbahnsignal bezeichnende Signalkennung enthalten.

Die Anordnung gemäß der Figur 1 kann beispielsweise zum vorzeitigen Aufwerten von fahrteinschränkenden Signalbegriffen verwendet werden, die den Schienenfahrzeugen vorher - d. h. beispielsweise auf dem Zuführgleis 70 durch die Sendeeinrichtung 90 - übertragen worden sind. Dies soll nun am Beispiel des ersten Eisenbahnsignals 10 beschrieben werden, auf das sich ein Schienenfahrzeug zubewegen soll:

Zunächst wird mit der Sendeeinrichtung 90 dem Schienenfahrzeug eine Signalkennung übermittelt, und zwar die Signalkennung von demjenigen Eisenbahnsignal, auf das sich das Schienenfahrzeug zubewegen soll. Da das Schienenfahrzeug in Richtung auf das erste Eisenbahnsignal 10 fahren soll, wird dem Schienenfahrzeug also ein Informationssignal mit der Signalkennung Q für dieses erste Eisenbahnsignal 10 übermittelt. Damit liegt in dem Schienenfahrzeug dann die Information vor, auf welches Eisenbahnsignal es zufahren wird.

Bei der weiteren Fahrt wird das Schienenfahrzeug dann aufgrund der entsprechenden Weichenstellung der Weichen 50, 55 und 60 auf das erste Gleis 30 und damit in den Anrückbereich des ersten Eisenbahnsignal 10 gelangen. In diesem Anrückbereich wird das Schienenfahrzeug mit seiner schienenfahrzeugseitigen Empfangseinrichtung die von der Funkeinrichtung des ersten Eisenbahnsignals 10 gesendeten Datensignale empfangen; da aber - wie in Figur 1 gezeigt - die Eisenbahnsignale 10, 15, 20 und 25 einen relativ zur Größe der Hauptstrahlkeulen 140, 145, 150 und 160 nur sehr geringen Abstand voneinander haben, wird es dazu kommen, dass das Schienenfahrzeug nicht nur die Datensignale des ersten Eisenbahnsignals 10 sondern auch die Datensignale der übrigen Eisenbahnsignale 15, 20 und 25 empfangen wird. Um nun sicherzustellen, dass das Schienenfahrzeug auch die richtigen Datensignale auswertet - also diejenigen, die von der Funkeinrichtung des ersten Eisenbahnsignals 10 kommen - werden von den Funkeinrichtungen der Eisenbahnsignale 10, 15, 20 und 25 Datensignale gesendet, die zusätzlich zu dem Signalbegriff des jeweiligen Eisenbahnsignals auch dessen Signalkennung enthalten.

Nach dem Empfang der Datensignale wählt das Schienenfahrzeug dann in an sich bekannter Weise (vgl. beispielsweise die eingangs angegebene Offenlegungsschrift) die richtigen Datensignale aus, und zwar unter Berücksichtigung der von der Sendeeinrichtung 90 übermittelten Signalkennung Q. Dies ist ohne weiteres möglich, da die Signalkennung - wie oben erläutert - angibt, dass das Schienenfahrzeug auf das erste Eisenbahnsignal 10 zufährt und das Schienenfahrzeug daher "weiß", dass es nur die Datensignale mit der Signalkennung dieses ersten Eisenbahnsignals 10 verwerten darf.

Die Übertragung der Datensignale kann beispielsweise im DECT-, Bluetooth-, UMTS- oder GSM-Standard erfolgen. Erfolgt die Übertragung der Datensignale in einem Frequenzmultiplex-Verfahren, so kann beispielsweise jedem Eisenbahnsignal und damit auch jeder Signalkennung eine vorgegebene Sendefrequenz zugeordnet sein. Nach dem Empfang der von der Sendeeinrichtung 90 gesendeten Signalkennung Q würde dann in dem Schienenfahrzeug die Information vorliegen, auf welcher Frequenz die Datensignale des "richtigen" Eisenbahnsignals gesendet werden, so dass die Empfangseinrichtung dann beispielsweise mittels einer Filtereinrichtung diejenigen Datensignale herausfiltern kann, die mit der der Signalkennung Q des ersten Eisenbahnsignals 10 entsprechenden Frequenz gesendet werden.

Statt dessen kann die Übertragung der Datensignale auch im Zeitmultiplexverfahren erfolgen; so können die Funkeinrichtungen der Eisenbahnsignale mit einem für alle Funkeinrichtungen identischen Zeittakt versorgt werden; die Funkeinrichtungen würden dann ausschließlich in den für sie fest vorgegebenen - also reservierten - Zeitschlitzen Datensignale senden.

Eine dritte Variante zum Übertragen der Datensignale wird nun im Zusammenhang mit den Figuren 2 und 3 erläutert: Bei dieser dritten Variante senden alle Funkeinrichtungen ihre Datensignale mit derselben Trägerfrequenz, und zwar völlig unabhängig voneinander - also ohne einen zentralen Takt. Die Datensignale weisen dabei eine vorgegebene Telegramm-Struktur auf; ein Datentelegramm D mit einem Ausführungsbeispiel für eine vorgegebene Telegramm-Struktur zeigt der obere Teil der Figur 2. Das Datentelegramm D weist "1" Bits und eine Datenrate von "m" auf.

Der untere Teil der Figur 2 zeigt die Übertragung der Datentelegramme D im zeitlichen Ablauf; man erkennt, dass stets n (n beispielsweise gleich 3) Telegramme direkt hintereinander gesendet werden. Anschließend wird dann eine Sendepause Atp eingelegt, die beispielsweise dem sechsfachen der Telegrammlänge des Datentelegramms D entsprechen kann.

Die Figur 3 zeigt den zeitlichen Verlauf der Datensignale bzw. der Datentelegramme für alle Eisenbahnsignale 10, 15, 20 und 25; dabei ist die Zeitachse des ersten Eisenbahnsignals 10 in der Figur mit dem Begriff "Sig1", die Zeitachse des zweiten Eisenbahnsignals 15 mit dem Begriff "Sig2", die Zeitachse des dritten Eisenbahnsignals 15 mit dem Begriff "Sig3 und die Zeitachse des vierten Eisenbahnsignals 20 mit dem Begriff "Sig4" gekennzeichnet. Man erkennt in der Figur 3, dass die Funkeinrichtungen der Eisenbahnsignale 10, 15, 20 und 25 ihre Datensignale bzw. ihre Datentelegramme D mit unterschiedlichen Datenraten senden; jeder Funkeinrichtung ist nämlich eine eigene Datenrate zugeordnet, die sich von der Datenrate der übrigen Funkeinrichtungen unterscheidet. Die Datenrate der Datentelegramme dient dabei als Signalkennung für die jeweilige Funkeinrichtung bzw. für das jeweilige Eisenbahnsignal.

Die Tatsache, dass sich die Datenraten unterscheiden, führt dazu, dass sich die Datentelegramme D der einzelnen Funkeinrichtungen im zeitlichen Verlauf gegeneinander verschieben; so zeigt die Figur 3, dass es bereits nach einer Zeitdauer, die nur wenigen Telegrammlängen des Datentelegramms D entspricht, zu Zeitintervallen Δt1, Δt2, Δt3, Δt4, Δt5 kommt, in denen ausschließlich nur eine einzige Funkeinrichtung sendet; und zwar selbst dann, wenn - wie in der Figur 3 gezeigt - die vier Funkeinrichtungen zu einem Zeitpunkt t=0 "im Takt senden". Die Häufigkeit dieser Zeitintervalle Δt1, Δt2, Δt3, Δt4, Δt5 bzw. der zeitliche Abstand zwischen den Zeitintervallen hängt ab von der Anzahl der Funkeinrichtungen bzw. der Eisenbahnsignale, von der Telegrammlänge - also der Anzahl "n" der Bits der Datentelegramme D -, von der Länge der Sendepausen zwischen den Datentelegrammen und von den Datenraten "m" der Funkeinrichtungen bzw. von dem Verhältnis der Datenraten zueinander.

Ein im Anrückbereich des Eisenbahnsignals 10 befindliches Schienenfahrzeug wird also - wegen der teilweisen räumlichen Überlappung der Sendebereiche der Funkeinrichtungen - während des Vorrückens auf das Eisenbahnsignal 10 zum Teil die Datensignale mehrerer verschiedener Funkeinrichtungen gleichzeitig empfangen; dies führt aufgrund der Identität der Sendefrequenz bzw. Trägerfrequenz der Funkeinrichtungen dazu, dass die empfangenen Datentelegramme nicht verwertbar sind. Das Schienenfahrzeug muss also auf die Zeitintervalle Δt1, Δt2, Δt3, Δt4, Δt5 warten, in denen ausschließlich eine einzige Funkeinrichtung sendet. Ist dies der Fall, so misst die schienenfahrzeugseitige Empfangseinrichtung gemäß einem beliebigen Datenratemessverfahren die Datenrate, mit der das empfangene Datentelegramm gesendet wurde. Entspricht dann die gemessene Datenrate der vorgegebenen Datenrate, die durch die von der Sendeeinrichtung 90 übermittelte Signalkennung festgelegt bzw. vorgegeben ist, so verwertet das Schienenfahrzeug das empfangene Datentelegramm; andernfalls wird es verworfen. Im letztgenannten Fall muss das Schienenfahrzeug dann auf das nächste Zeitintervall warten, in dem wieder ein einziges Datentelegramm gesendet wird.

## Patentansprüche

1. Zugbeeinflussungseinrichtung zum drahtlosen Übertragen von. Datensignalen an ein sich im Anrückbereich mindestens eines Eisenbahnsignals (10) befindliches Schienenfahrzeug, wobei
- die Datensignale den Signalbegriff des Eisenbahnsignals (10) angeben,
- dem Eisenbahnsignal (10) eine Funkeinrichtung zugeordnet ist, die die Datensignale mit Funkwellen zum Schienenfahrzeug sendet, wobei
- die Funkeinrichtung zum Abstrahlen der Funkwellen mindestens eine Richtantenne aufweist, deren Hauptstrahlkeule in Richtung Anrückbereich ausgerichtet ist
- im Falle, dass der Anrückbereich durch eine Gleisanlage (5) mit sich verzweigenden Gleisen (70, 30, 35, 40, 45) mit mehreren Eisenbahnsignalen (10, 15, 20, 25) gebildet ist, jedem Eisenbahnsignal jeweils eine eigene Funkeinrichtung mit mindestens einer in Richtung des jeweiligen Anrückbereichs ausgerichteten Richtantenne zugeordnet ist,
- wobei jede Funkeinrichtung derartig ausgestaltet ist, dass sie Datensignale sendet, die den Signalbegriff sowie eine Signalkennung (Q) des jeweils zugeordneten Eisenbahnsignals angeben, und
- in dem Schienenfahrzeug eine die Datensignale empfangende Empfangseinrichtung vorhanden ist, die von den empfangenen Datensignalen ausschließlich die Datensignale verwertet, die als Signalkennung eine das Eisenbahnsignal (10), auf das das Schienenfahrzeug vorrücken soll, bezeichnende Sollkennung (Q) enthalten,
**dadurch gekennzeichnet, dass**
- jeder Funkeinrichtung als Sollkennung (Q) eine individuelle Datenratekodierung zugeordnet ist, die sich von den Datenratekodierungen der übrigen Funkeinrichtungen unterscheidet,
- die Funkeinrichtungen derart ausgestaltet sind, dass sie die Datensignale jeweils mit der der Sollkennung (Q) entsprechenden Datenratekodierung übertragen
und unabhängig voneinander ihre Datensignale (D) mit derselben Trägerfrequenz übertragen und dabei denselben Datentelegrammtyp verwenden,
- wobei jede Funkeinrichtung nach der vollständigen Übertragung eines Datentelegramms jeweils eine funkeinrichtungsindividuelle Sendepause einhält, während der keine Datensignale gesendet werden,
und
- die schienenfahrzeugseitige Empfangseinrichtung derart ausgestaltet ist, dass sie die empfangenen Datensignale nur dann auswertet, sofern diese in Zeitintervallen (Δt1, Δt2, Δt3, Δt4, Δt5) empfangen wurden, in denen ausschließlich eine einzige der Funkeinrichtungen gesendet hat und
- die Datensignale mit der der Sollkennung (Q) entsprechenden Datenratekodierung gesendet sind.

2. Zugbeeinflussungseinrichtung nach Anspruch 1,
**dadurch gekennzeichnet, dass**
die mindestens eine Richtantenne derartig ausgestaltet ist, dass ihre Hauptstrahlkeule (140) mindestens einen Antennengewinn von 10 aufweist.

3. Zugbeeinflussungseinrichtung nach einem der Ansprüche 1 oder 2,
**dadurch gekennzeichnet, dass**
- die Funkeinrichtung eine DECT-, GSM-, UMTS- oder Bluetooth-Funkeinrichtung ist.

4. Verfahren zum drahtlosen Übertragen von Datensignalen an ein sich im Anrückbereich mindestens eines Eisenbahnsignals (10) befindliches Schienenfahrzeug, wobei
- die Datensignale den Signalbegriff des Eisenbahnsignals (10) angeben,
- die Datensignale mit Funkwellen zum Schienenfahrzeug gesendet werden, wobei
- zum Abstrahlen der Funkwellen mindestens eine Richtantenne verwendet wird, deren Hauptstrahlkeule in Richtung Anrückbereich ausgerichtet ist,
- im Falle, dass der Anrückbereich durch eine Gleisanlage (5) mit sich verzweigenden Gleisen mit mehreren Eisenbahnsignalen gebildet ist, die Funksignale mit eisenbahnsignalindividuellen Funkeinrichtungen gesendet werden, die jeweils mindestens eine in Richtung Anrückbereich des jeweiligen Eisenbahnsignals ausgerichtete Richtantenne aufweisen,
- wobei mit jeder Funkeinrichtung Datensignale gesendet werden, die den Signalbegriff sowie eine Signalkennung (Q) des jeweils zugeordneten Eisenbahnsignals angeben, und
in dem Schienenfahrzeug die Datensignale empfangen werden und von den empfangenen Datensignale ausschließlich diejenigen Datensignale verwertet werden, die als Signalkennung eine das Eisenbahnsignal, auf das das Schienenfahrzeug vorrücken soll, bezeichnende Sollkennung (Q) enthalten,
**dadurch gekennzeichnet, dass**
- jeder Funkeinrichtung als Sollkennung (Q) eine individuelle Datenratekodierung zugeordnet wird, die sich von den Datenratekodierungen der übrigen Funkeinrichtungen unterscheidet,
- mit den Funkeinrichtungen die Datensignale jeweils mit der der Sollkennung entsprechenden Datenratekodierung übertragen werden,
- und mit allen Funkeinrichtungen unabhängig voneinander die Datensignale mit derselben Trägerfrequenz übertragen werden,
- wobei derselbe Datentelegrammtyp für alle Funkeinrichtungen verwendet wird und
- nach der vollständigen Übertragung eines Datentelegramms (D) jeweils eine funkeinrichtungsindividuelle Sendepause eingehalten wird, in der keine Datensignale gesendet werden,
und
die mit der schienenfahrzeugseitigen Empfangseinrichtung empfangenen Datensignale nur dann verwertet werden, sofern sie in Zeitintervallen (Δt1, Δt2, Δt3, Δt4, Δt5) empfangen wurden, in denen ausschließlich von einer einzigen der Funkeinrichtungen Datensignale gesendet wurden
und die Datensignale die der Sollkennung (Q) entsprechende Datenrate aufweisen.

5. Verfahren nach Anspruch 4,
**dadurch gekennzeichnet, dass**
- mindestens eine Richtantenne verwendet wird, die derartig ausgestaltet ist, dass ihre Hauptstrahlkeule (140) mindestens einen Antennengewinn von 10 aufweist.

6. Verfahren nach einem der Ansprüche 4 oder 5,
**dadurch gekennzeichnet, dass**
- die Funkwellen im DECT-, GSM-, UMTS- oder Bluetooth-Standard gesendet werden.

## Claims

1. Automatic train control device for the wire-free transmission of data signals to a rail vehicle located in the approach region of at least one railway signal (10),
- the data signals indicating the signal position of the railway signal (10),
- the railway signal (10) being assigned a radio device which transmits the data signals to the rail vehicle using radio waves,
- the radio device having, for the purpose of emitting the radio waves, at least one directional antenna whose main beam is oriented in the direction of the approach region
- if the approach region is formed by a track system (5) with branching tracks (70, 30, 35, 40, 45) with a plurality of railway signals (10, 15, 20, 25), each railway signal being respectively assigned its own radio device with at least one directional antenna oriented in the direction of the respective approach region,
- each radio device being designed such that it transmits data signals which indicate the signal position and a signal identifier (Q) of the respectively assigned railway signal, and
- in the rail vehicle there being a receiver device which receives data signals and which, of the received data signals, uses exclusively the data signals which contain, as signal identifier, a reference identifier (Q) which designates the railway signal (10) to which the rail vehicle is to move forward,
- each radio device is assigned as reference identifier (Q) an individual data rate coding which differs from the data rate codings of the other radio devices,
- the radio devices are configured in such a way that they transmit the data signals in each case with the data rate coding corresponding to the reference identifier (Q),
and transmit their data signals (D) with the same carrier frequency independently of one another, and in doing so use the same data telegram type,
- each radio device observing a radio-device-specific transmission pause in each case after the complete transmission of a data telegram, during which pause no data signals are transmitted,
and
- the rail-vehicle-end receiver device is configured in such a way that it evaluates the received data signals only if they have been received in time intervals (Δt1, Δt2, Δt3, Δt4, Δt5) in which only one of the radio devices has transmitted and
- the data signals are transmitted with the data rate coding corresponding to the reference identifer (Q).

2. Automatic train control device according to Claim 1, **characterized in that**
the at least one directional antenna is designed such that its main beam (140) has at least an antenna gain of 10.

3. Automatic train control device according to either of claims 1 and 2, **characterized in that**
- the radio device is a DECT, GSM, UMTS or Bluetooth radio device.

4. Method for the wire-free transmission of data signals to a rail vehicle which is located in the approach region of at least one railway signal (10),
- the data signals indicating the signal position of the railway signal (10),
- the data signals being transmitted to the rail vehicle using radio waves,
- at least one directional antenna, whose main beam is oriented in the direction of the approach region, being used to emit the radio waves,
- if the approach region is formed by a track system (5) with branching tracks with a plurality of railway signals, the radio signals being transmitted with railway-signal-specific radio devices which each have at least one directional antenna oriented in the direction of the approach region of the respective railway signal,
- data signals which indicate the signal position and a signal identifier (Q) of the respectively assigned railway signal being transmitted with each radio device, and
in the rail vehicle, the data signals being received and, of the received data signals, exclusively those data signals which contain, as signal identifier, a reference identifier (Q) which designates the railway signal to which the rail vehicle is to move forward, being used,
**characterized in that**
- each radio device is assigned, as a reference identifier (Q), an individual data rate coding which differs from the data rate codings of the other radio devices,
- the radio devices are used to transmit the data signals in each case with the data rate coding corresponding to the reference identifier,
- and the data signals are transmitted with the same carrier frequency independently of one another using all the radio devices,
- the same data telegram type being used for all radio devices, and
- after the complete transmission of a data telegram (D), in each case a radio-device-specific transmission pause, in which no data signals are transmitted, being observed,
and
the data signals received with the rail-vehicle-end receiver device are used only if they have been received in time intervals (Δt1, Δt2, Δt3, Δt4, Δt5) in which data signals have been transmitted by only one of the radio devices and the data signals have the data rate corresponding to the reference identifier (Q).

5. Method according to Claim 4, **characterized in that**
- at least one directional antenna is used, which its main beam (140) is designed in such a way that has at least an antenna gain of 10.

6. Method according to Claim 4 or 5, **characterized in that**
- the radio waves are transmitted according to the DECT, GSM, UMTS or Bluetooth standard.

## Revendications

1. Dispositif de commande de la marche des trains pour la transmission sans fil de signaux de données à un véhicule ferroviaire se trouvant dans la zone d'approche d'au moins un signal ferroviaire (10), dans lequel
- les signaux de données fournissent l'indication du signal ferroviaire (10),
- il est associé au signal ferroviaire (10) un dispositif radio qui émet les signaux de données avec des ondes radio vers le véhicule ferroviaire,
- le dispositif radio comporte pour l'émission des ondes radio au moins une antenne directive dont le lobe de rayonnement principal est dirigé vers la zone d'approche,
- si la zone d'approche est formée par des voies ferrées (5) avec des voies se ramifiant (70, 30, 35, 40, 45) avec plusieurs signaux ferroviaires (10, 15, 20, 25), il est associé à chaque signal ferroviaire un dispositif radio particulier avec au moins une antenne directive dirigée vers la zone d'approche respective,
- chaque dispositif radio étant conçu de telle sorte qu'il émet des signaux de données qui fournissent l'indication de signal ainsi qu'un identificateur de signal (Q) du signal ferroviaire respectivement associé, et
- il est prévu dans le véhicule ferroviaire un dispositif récepteur qui reçoit les signaux de données et qui évalue parmi les signaux de données reçus exclusivement les signaux de données qui contiennent comme identificateur de signal un identificateur de consigne (Q) désignant le signal ferroviaire (10) vers lequel le véhicule ferroviaire avance,
**caractérisé par le fait que**
- il est associé à chaque dispositif radio comme identificateur de consigne (Q) un codage de débit de données individuel qui se distingue des codages de débit de données des autres dispositifs radio,
- les dispositifs radio sont conçus de telle sorte qu'ils transmettent les signaux de données à chaque fois avec le codage de débit de données correspondant à l'identificateur de consigne (Q) et qu'ils transmettent leurs signaux de données (D) avec la même fréquence porteuse indépendamment les uns des autres et qu'ils utilisent ce faisant le même type de télégramme de données,
- chaque dispositif radio respectant après la transmission complète d'un télégramme de données à chaque fois une pause d'émission qui est propre au dispositif radio et pendant laquelle aucun signal de données n'est émis,
et
- le dispositif récepteur du côté du véhicule ferroviaire est conçu de telle sorte qu'il n'évalue les signaux de données reçus que si ceux-ci ont été reçus dans des intervalles de temps (Δt1, Δt2, Δt3, Δt4, Δt5) dans lesquels un seul des dispositifs radio a émis et
- les signaux de données sont émis avec le codage de débit de données correspondant à l'identificateur de consigne (Q).

2. Dispositif de commande de la marche des trains selon la revendication 1,
**caractérisé par le fait que** la ou les antennes directives sont conçues de telle sorte que leur lobe de rayonnement principal (140) présente au moins un gain d'antenne de 10.

3. Dispositif de commande de la marche des trains selon l'une des revendications 1 ou 2,
**caractérisé par le fait que** le dispositif radio est un dispositif radio DECT, GSM, UMTS ou Bluetooth.

4. Procédé pour la transmission sans fil de signaux de données à un véhicule ferroviaire se trouvant dans la zone d'approche d'au moins un signal ferroviaire (10), dans lequel
- les signaux de données fournissent l'indication du signal ferroviaire (10),
- les signaux de données sont émis avec des ondes radio vers le véhicule ferroviaire,
- pour l'émission des ondes radio, on utilise au moins une antenne directive dont le lobe de rayonnement principal est dirigé vers la zone d'approche,
- si la zone d'approche est formée par des voies ferrées (5) avec des voies se ramifiant avec plusieurs signaux ferroviaires, les signaux de données sont émis avec des dispositifs radio qui sont propres au signal ferroviaire et qui comportent chacun au moins une antenne directive dirigée vers la zone d'approche du signal ferroviaire respectif,
- chaque dispositif radio émettant des signaux de données qui fournissent l'indication de signal ainsi qu'un identificateur de signal (Q) du signal ferroviaire respectivement associé, et
dans le véhicule ferroviaire, on reçoit les signaux de données et on évalue parmi les signaux de données reçus exclusivement les signaux de données qui contiennent comme identificateur de signal un identificateur de consigne (Q) désignant le signal ferroviaire vers lequel le véhicule ferroviaire avance,
**caractérisé par le fait que**
- il est associé à chaque dispositif radio comme identificateur de consigne (Q) un codage de débit de données individuel qui se distingue des codages de débit de données des autres dispositifs radio,
- avec les dispositifs radio, on transmet les signaux de données à chaque fois avec le codage de débit de données correspondant à l'identificateur de consigne,
- avec tous les dispositifs radio, on transmet les signaux de données avec la même fréquence porteuse indépendamment les uns des autres,
- le même type de télégramme de données étant utilisé pour tous les dispositifs radio et
- une pause d'émission qui est propre au dispositif radio et pendant laquelle aucun signal de données n'est émis étant respectée à chaque fois après la transmission complète d'un télégramme de données (D),
et
on n'évalue les signaux de données reçus avec le dispositif récepteur du côté du véhicule ferroviaire que s'ils ont été reçus dans des intervalles de temps (Δt1, Δt2, Δt3, Δt4, Δt5) dans lesquels des signaux de données ont été émis par un seul des dispositifs radio et les signaux de données présentent le débit de données correspondant à l'identificateur de consigne (Q).

5. Procédé selon la revendication 4,
**caractérisé par le fait qu'**on utilise au moins une antenne directive qui est conçue de telle sorte que son lobe de rayonnement principal (140) a au moins un gain d'antenne de 10.

6. Procédé selon l'une des revendications 4 ou 5,
**caractérisé par le fait que** les ondes radio sont émises selon le standard DECT, GSM, UMTS ou Bluetooth.
